# EUROPÄISCHE PATENTSCHRIFT

(11) **EP 3 066 971 B1**
(45) Veröffentlichungstag und Bekanntmachung des Hinweises auf die Patenterteilung: **07.03.2018**
(21) Anmeldenummer: 16159733.1
(22) Anmeldetag: 10.03.2016
(51) Int. Cl.: A47L 11/40, A47L 11/18, A47L 11/20

(54) **REINIGUNGSGERÄT**
CLEANING DEVICE
APPAREIL DE NETTOYAGE

(30) Priorität: 10.03.2015 DE 102015103500
(43) Veröffentlichungstag der Anmeldung: 14.09.2016
(73) Patentinhaber: Industrialpartners GmbH, 64743 Beerfelden/Olfen (DE)
(72) Erfinder: Arend, Jens, 60389 Frankfurt am Main (DE); Schnur, Jens, 64743 Beerfelden-Olfen (DE); Gottwald, Marcus, 64372 Ober-Ramstadt (DE)
(74) Vertreter: Katscher Habermann Patentanwälte

(56) Entgegenhaltungen:
- CN-A- 105 212 841
- US-A- 4 094 032
- US-B1- 8 726 441

## Beschreibung

Die Erfindung betrifft ein Reinigungsgerät zur Reinigung von Oberflächen mit zwei nebeneinander angeordneten Reinigungswalzen, wobei die Reinigungswalzen an einer Lagerungseinrichtung angeordnet sind und wobei die Reinigungswalzen an der Lagerungseinrichtung um Drehachsen, die bei einer Verwendung des Reinigungsgeräts parallel zu einer zu reinigenden Oberfläche ausgerichtet sind, drehbar gelagert sind und mit einer Antriebseinrichtung angetrieben werden können.

Aus der Praxis sind verschiedene Reinigungsgeräte bereits bekannt, wie z.B. aus der US-A-8726441. Die Reinigungsgeräte weisen dabei eine oder mehrere auf eine zu reinigenden Oberfläche anlegbare Reinigungswalzen auf, so dass durch die Drehung der Reinigungswalzen an der zu reinigenden Oberfläche anhaftende Schmutzpartikel entfernt werden können. Durch eine Führungseinheit, beispielsweise in Form eines länglichen Griffes, kann das Reinigungsgerät an der zu reinigenden Oberfläche geführt werden.

Eine Drehachse der Reinigungswalzen kann dabei im Wesentlichen senkrecht zu einer zu reinigenden Oberfläche ausgerichtet sein, so dass die Oberfläche mit einer Stirnseite der Reinigungswalze gereinigt wird, die zu diesem Zweck oftmals einen ringförmigen Besatz mit Borsten aufweist. Die Drehachse der Reinigungswalzen kann auch parallel zu einer zu reinigenden Oberfläche ausgerichtet sein, wobei die Reinigungswalze über ihre Umfangsfläche verteilt einen Borstenbesatz aufweist, so dass die drehende Reinigungswalze die Oberfläche mit ihrer Umfangsfläche überfährt und reinigt.

Derartige Reinigungsgeräte weisen üblicherweise auch einen manuellen oder automatischen Drehantrieb für die Reinigungswalzen auf. Bei zwei Reinigungswalzen werden die Reinigungswalzen üblicherweise von einem zentral angeordneten Antriebsmotor angetrieben. Durch die Drehung der an der zu reinigenden Oberfläche anliegenden Reinigungswalzen und die dadurch erzeugten Reibungskräfte wird eine Führungsrichtung des Reinigungsgerätes vorgegeben, in die sich das Reinigungsgerät bewegt, sofern kein Benutzereingriff erfolgt. Gleichzeitig wird eine von einem Benutzer gewünschte Lenkung des Reinigungsgeräts in eine abweichende Richtung erschwert. Insbesondere bei einem größeren Reinigungsgerät, das ein erhebliches Gewicht aufweisen kann, kann das Reinigungsgerät nur mit einem erheblichen Kraftaufwand von einem Benutzer in eine von der durch die Drehung der Reinigungswalzen vorgegebenen Führungsrichtung abweichende Richtung geführt werden.

Es wird deshalb als eine Aufgabe der vorliegenden Erfindung angesehen, ein Reinigungsgerät mit zwei nebeneinander angeordneten Reinigungswalzen derart auszugestalten, das eine Richtungsführung des Reinigungsgeräts auf einfache Weise und ohne einen erheblichen Kraftaufwand möglich ist.

Diese Aufgabe wird erfindungsgemäß dadurch gelöst, dass das Reinigungsgerät eine Steuerungseinrichtung aufweist, mit welcher von der Antriebseinrichtung auf die Reinigungswalzen übertragene Antriebsleistungen getrennt voneinander vorgebbar sind, so dass durch eine voneinander abweichende Drehgeschwindigkeit der Reinigungswalzen eine Richtungsführung des Reinigungsgeräts erleichtert werden kann. Durch die getrennt voneinander ansteuerbaren Reinigungswalzen kann eine voneinander abweichende Drehgeschwindigkeit der Reinigungswalzen vorgegeben werden. Die sich drehenden Reinigungswalzen erzeugen durch deren Reibung auf der zu reinigenden Oberfläche einen Vortrieb. Durch eine unterschiedliche Drehgeschwindigkeit der beiden Reinigungswalzen kann in Abhängigkeit von deren Anordnung und Ausrichtung eine Drehbewegung des Reinigungsgeräts erzeugt bzw. unterstützt werden. Dadurch kann eine Richtungsführung des Reinigungsgeräts erleichtert werden, die für einen Benutzer auf einfache Weise ohne einen erheblichen Kraftaufwand möglich wird.

Die Reinigungswalzen können erfindungsgemäß beispielsweise durch einen einzigen elektrischen Antriebsmotor angetrieben werden, wobei die getrennte Ansteuerung der Reinigungswalzen durch zwei Transmissionsanordnungen ermöglicht wird. Die Transmissionsanordnungen können zum Beispiel Riemen, Zahnräder oder flexible Antriebswellen aufweisen und so ausgebildet sein, dass eine getrennte, bzw. voneinander unabhängige Übertragung der Antriebsleistung und damit einhergehend eine voneinander unabhängige Vorgabe der Drehgeschwindigkeit für die beiden Reinigungswalzen erfolgen kann. Die Drehgeschwindigkeit der Reinigungswalzen kann dabei entweder stufenweise oder auch stufenlos vorgegeben werden.

Der Antriebsmotor kann während eines Betriebs des Reinigungsgeräts kabelgebunden mit einem Energieversorgungsnetz verbunden und mit elektrischer Antriebsenergie versorgt werden. Um eine Verwendung des Reinigungsgeräts zu erleichtern ist eine kabellose Energieversorgung vorteilhaft, wobei das Reinigungsgerät beispielsweise eine gegebenenfalls mehrzellige Batterie oder eine wiederaufladbare Akkumulatoreinrichtung aufweisen kann. In einer Weiterbildung der Erfindung ist vorgesehen, dass die Reinigungswalzen eine gemeinsame Drehachse aufweisen. Die gemeinsame Drehachse der Reinigungswalzen ist bei einer zweckgemäßen Anordnung des Reinigungsgeräts parallel zu der zu reinigenden Fläche angeordnet und die Reinigungswalzen sind zweckmäßigerweise an einer mittig angeordneten Lagerungseinrichtung in entgegengesetzten Richtungen abstehend angeordnet. Die Drehachse ist dabei in vorteilhafter Weise quer zu einer geraden Bewegungsrichtung des Reinigungsgeräts ausgerichtet, so dass die beiden Reinigungswalzen rechts und links von einer Mittenachse des Reinigungsgeräts angeordnet sind. Bei einer übereinstimmenden Drehgeschwindigkeit der beiden Reinigungswalzen Durch die gemeinsame Drehachse der Reinigungswalzen kann die Ansteuerung der Reinigungswalzen erleichtert werden und zudem eine große Reinigungsfläche in einem Reinigungsvorgang gereinigt werden.

Um eine Reinigung der zu reinigenden Oberfläche entlang von Kanten und in Ecken zu erleichtern, bzw. zu ermöglichen ist erfindungsgemäß vorgesehen, dass die Reinigungswalzen an entgegengesetzten Enden freie Stirnflächen aufweisen. Um dies zu ermöglichen, sind die Reinigungswalzen erfindungsgemäß an den einander zugewandten Enden an der mittig angeordneten Lagerungseinrichtung gelagert, so dass die jeweils entgegengesetzten Enden der Reinigungswalzen freischwebend gelagert sind. Durch eine derartige Anordnung der Reinigungswalzen an der Lagerungseinrichtung kann eine Reinigung der zu reinigenden Oberfläche auch an schwer zugänglichen Stellen, wie beispielsweise entlang von Bodenkanten und in Ecken auf einfache Weise durchgeführt werden.

Erfindungsgemäß können die Reinigungswalzen beispielsweise über die Umfangsfläche verteilt angeordnete radial abstehende Borsten oder einzelne Bürstenabschnitte aufweisen. Die Reinigungswalzen können auch eine Umhüllung der Umfangsfläche aus einem geeigneten Schaumstoffmaterial oder Textilmaterial aufweisen. Die Reinigungswalzen oder deren Umhüllung können lösbar an dem Reinigungsgerät festgelegt sein, so dass die Reinigungswalzen oder deren Umhüllung auswechselbar sind und beispielsweise in Abhängigkeit von Eigenschaften der zu reinigenden Oberfläche ausgewählt oder bei Bedarf auf Grund eines Verschleißes ersetzt werden können.

Um eine durchgehende Reinigung der zu reinigenden Oberfläche auch bei einer Lagerung der Reinigungswalzen an den nebeneinander liegenden Enden zu ermöglichen, können die Reinigungswalzen derart ausgestaltet sein, dass die Reinigungswalzen an den nebeneinander liegenden und an der Lagerungseinrichtung gelagerten Enden seitlich abstehende flexible Reinigungswalzenabschnitte aufweisen, die aneinander anliegen oder einander überdecken, die Lagerungseinrichtung umschließen und eine Reinigung der zu reinigenden Oberfläche auch in einem Bereich um die Lagerungseinrichtung herum ermöglichen.

So können beispielsweise die in Form einer zylinderförmigen Bürste ausgestalteten Reinigungswalzen mehrere unter einem Winkel zu der Drehachse der jeweiligen Reinigungswalze angeordnete Borsten aufweisen, die an den nebeneinander liegenden Enden der Reinigungswalzen einander überdecken und somit eine Reinigung der zu reinigenden Oberfläche unmittelbar unter der Lagerungseinrichtung ermöglichen. Bei den in Form der Schaumstoff- oder Stoffwalzen ausgestalteten Reinigungswalzen können die nebeneinander liegenden Enden der Reinigungswalzen ebenfalls seitlich abstehende flexible Bereiche aufweisen, die eine durchgehende Reinigung der zu reinigenden Oberfläche ermöglichen und dennoch eine Drehung der an der Lagerungseinrichtung gelagerten Reinigungswalzen nicht verhindern.

Um die Reinigungswalzen getrennt voneinander antreiben zu können kann das Reinigungsgerät erfindungsgemäß zwei Antriebsmotoren aufweisen. Durch zwei Antriebsmotoren kann die getrennte Ansteuerung der Reinigungswalzen auf einfache Weise und die Änderung der Drehgeschwindigkeit der Reinigungswalzen auch stufenlos erfolgen. Es können auch mehr als zwei Antriebsmotoren verwendet werden, wobei jeder Reinigungswalze zwei oder gegebenenfalls mehr als zwei Antriebsmotoren zugeordnet sein können. Durch die Verwendung von mehreren Antriebsmotoren, die jeweils einer Reinigungswalze zugeordnet sind, kann gegebenenfalls der zur Verfügung stehende Bauraum besser ausgenutzt und mit geringen Herstellungskosten eine hohe Antriebsleistung erzeugt werden.

Die Antriebsmotoren können vorzugsweise mit elektrischer Energie betrieben werden. Die Energieversorgung der Antriebsmotoren kann entweder kabelgebunden über einen Anschluss an ein Energieversorgungsnetz oder kabellos durch eine Batterie oder einen wiederaufladbaren Akkumulator erfolgen.

In einer Weiterbildung der Erfindung ist vorgesehen, dass die Antriebsmotoren innerhalb der jeweils zugeordneten Reinigungswalze angeordnet sind. Durch die Anordnung der Antriebsmotoren in den jeweiligen Reinigungswalzen wird sowohl eine kompakte Bauweise des Reinigungsgeräts ermöglicht als auch eine Richtungsführung des Reinigungsgeräts erleichtert.

Um die Antriebsmotoren steuern zu können und eine voneinander abweichende Drehgeschwindigkeit der Reinigungswalzen vorgeben zu können ist vorgesehen, dass das Reinigungsgerät eine mit den Antriebsmotoren datenleitend verbundene Steuerungseinrichtung aufweist. Durch die Steuerungseinrichtung können die Antriebsmotoren gesteuert werden und je nach der gewünschten Führungsrichtung die auch voneinander abweichende Drehgeschwindigkeit den Reinigungswalzen vorgegeben werden.

Die Steuerungseinrichtung kann beispielsweise an einer Führungseinheit, die in Form eines länglichen Stabes ausgestaltet ist, auf eine für einen Nutzer zugängliche Weise angeordnet werden, um eine leichtere Richtungsführung des Reinigungsgeräts durch den Nutzer zu ermöglichen. Die Steuerungseinrichtung kann dabei beispielsweise in Form eines Bedienfelds mit Tastern und/oder Knöpfen oder als Joystick ausgestaltet sein. Erfindungsgemäß kann die Steuerungseinrichtung auch derart mit der Bewegung der Führungseinheit verknüpft werden, dass durch die Änderung eines Neigungswinkels der stabförmigen Führungseinheit relativ zu der Drehachse der Reinigungswalzen eine Änderung der Drehgeschwindigkeit der Reinigungswalzen vorgegeben werden kann.

Um eine Richtungsführung des Reinigungsgeräts weiter zu erleichtern kann das Reinigungsgerät mindestens ein schwenkbares Abstützrad aufweisen. Das Abstützrad kann zweckmäßigerweise in Bewegungsrichtung hinter den Reinigungswalzen angeordnet sein und der Bewegung der Reinigungswalzen folgen. Die Verschwenkung des Abstützrads unterstützt die Richtungsführung des Reinigungsgeräts, wodurch die Richtungsführung des Reinigungsgeräts wesentlich erleichtern wird. Durch das Abstützrad wird auch das Gewicht des Reinigungsgeräts zwischen den an der zu reinigenden Oberfläche anliegenden Reinigungswalzen und dem Abstützrad verteilt, so dass die Reinigungswalzen entlastet werden und eine effektive Reinigung möglich wird.

Um eine durch die Reinigungswalzen auf die zu reinigende Oberfläche einwirkende Kraft verändern zu können ist erfindungsgemäß vorteilhafterweise vorgesehen, dass das Abstützrad höhenverstellbar ist. Durch die Höhenverstellung des Abstützrads kann beispielsweise eine schonende Reinigung oder jedoch eine intensive Reinigung der zu reinigenden Oberflächen ohne ein Auswechseln der Reinigungswalzen vorgenommen werden. Um die Höhenverstellung des Abstützrads zu ermöglichen, kann das Abstützrad beispielsweise eine Rasteinheit aufweisen, die eine Festlegung des Abstützrads in unterschiedlichen Höhen ermöglicht.

Um ein Auswechseln der Reinigungswalzen zu ermöglichen ist erfindungsgemäß vorteilhafterweise vorgesehen, dass das Reinigungsgerät eine Walzenfestleganordnung aufweist, mit der die Reinigungswalzen kraft- und/oder formschlüssig lösbar an dem Reinigungsgerät festgelegt sind. Bei den erfindungsgemäß an der Lagerungseinrichtung in entgegengesetzten Richtungen abstehend angeordneten Reinigungswalzen kann die Walzenfestleganordnung sowohl an den entgegengesetzten Enden als auch an den nebeneinander liegenden Enden der Reinigungswalzen angeordnet sein.

Um ein einfaches Auswechseln der Reinigungswalzen zu erleichtern können erfindungsgemäß die durch die Walzenfestleganordnung an dem Reinigungsgerät lösbar festgelegten Reinigungswalzen seitlich an den entgegengesetzten Enden von dem Reinigungsgerät abgetrennt und ausgewechselt werden. So können durch die Walzenfestleganordnung unterschiedliche Reinigungswalzen, wie beispielsweise Bürsten, Schaumstoff- oder Stoffwalzen, an dem Reinigungsgerät festgelegt werden und abhängig von Eigenschaften der zu reinigenden Oberfläche oder von der gewünschten Intensität der Reinigung auf einfache Weise ausgewechselt werden.

Die Reinigungswalzen können erfindungsgemäß kraft- und/oder formschlüssig an dem Reinigungsgerät festgelegt werden. So kann die Walzenfestleganordnung beispielsweise eine Magnet-, Klemm-, Rastfestlegeinheit oder dergleichen aufweisen, um eine lösbare Festlegung der Reinigungswalzen an dem Reinigungsgerät zu ermöglichen.

Bei einer besonders vorteilhaften Ausgestaltung des erfindungsgemäßen Reinigungsgeräts ist erfindungsgemäß vorgesehen, dass das Reinigungsgerät eine Reinigungsmitteleinrichtung mit mindestens einer Reinigungsmittelsprühdüse aufweist. Durch die Reinigungsmittelsprühdüse der Reinigungsmitteleinrichtung kann ein flüssiges Reinigungsmittel auf die zu reinigende Oberfläche oder auf die Reinigungswalzen versprüht werden, um dadurch eine besonders intensive Reinigung der zu reinigenden Oberfläche zu ermöglichen und auch feine oder stark anhaftende Schmutzpartikel von der zu reinigenden Oberfläche zuverlässig zu entfernen. Als Reinigungsmittel kann beispielsweise Wasser, aber auch ein flüssiges Reinigungsmittel oder Wasser mit einem Reinigungsmittelzusatz verwendet werden. Es ist ebenfalls möglich, beispielsweise ein pulverförmiges oder körniges Reinigungsmittel zu verwenden.

Die Reinigungsmitteleinrichtung kann erfindungsgemäß eine oder mehrere Reinigungsmittelsprühdüse aufweisen, die das Reinigungsmittel auf die zu reinigende Oberfläche oder direkt auf die Reinigungswalzen versprühen. Nach der Befeuchtung der Reinigungswalzen oder der zu reinigenden Oberfläche können auch stark an der zu reinigenden Oberfläche anhaftende Schmutzpartikel auf einfache Weise entfernt werden, so dass eine intensive Reinigung auch stark verschmutzten Oberflächen möglich wird.

Um die Reinigungsmitteleinrichtung mit dem flüssigen Reinigungsmittel zu versorgen kann die Reinigungsmitteleinrichtung einen Vorratstank aufweisen, wobei das Reinigungsmittel aus dem Vorratstank zu der Reinigungsmittelsprühdüse geleitet und dort versprüht wird. Der Vorratstank kann beispielsweise an der Führungseinheit angeordnet werden und vor der Reinigung mit Reinigungsmittel befüllt werden.

Um überschüssiges flüssiges Reinigungsmittel von der zu reinigenden Oberfläche entfernen zu können ist erfindungsgemäß vorgesehen, dass die Reinigungsmitteleinrichtung mindestens eine Flüssigkeitsabsaugdüse aufweist. Die Reinigungsmitteleinrichtung mit der Reinigungsmittelabsaugdüse ermöglicht eine intensive Reinigung der zu reinigenden Oberfläche, wobei kein nachträgliches Nachwischen oder Trocknen der zu reinigenden Oberfläche notwendig wird.

Die Reinigungsmittelabsaugdüse der Reinigungsmitteleinrichtung ist erfindungsgemäß nahe der zu reinigenden Oberfläche angeordnet, so dass ein effektives Absaugen des zuvor versprühten flüssigen Reinigungsmittels möglich wird. Das abgesaugte schmutzige Reinigungsmittel kann erfindungsgemäß in einen Schmutztank geleitet werden, um nachträglich entsorgt zu werden.

Erfindungsgemäß ist vorteilhafterweise vorgesehen dass die Reinigungsmitteleinrichtung eine Wischlippe aufweist, so dass bei einer Reinigung das Reinigungsmittel von der zu reinigenden Oberfläche abgewischt werden kann. Die Wischlippe kann erfindungsgemäß aus einem flexiblen Kunststoffmaterial hergestellt sein, um auch bei einer ungleichmäßigen Oberfläche ein Abstreifen von Flüssigkeit zu ermöglichen. Erfindungsgemäß kann die Wischlippe nahe der Reinigungsmittelabsaugdüse angeordnet sein, um das von der Wischlippe gesammelte Reinigungsmittel absaugen zu können.

Die Wischlippe kann auch, beispielsweise durch eine Rasteinheit, höhenverstellbar ausgestaltet werden, um die Intensität der Reinigung variieren zu können. Erfindungsgemäß kann die Höhenverstellung der Wischlippe mit der Höhenverstellung des Abstützrads kombiniert werden, sodass einheitlich und mit einem einzigen Benutzereingriff die Höhenverstellung des Abstützrads und die Höhe der Wischlippe relativ zu der zu reinigenden Oberfläche geändert werden kann. In einer Weiterbildung der Erfindung kann die Wischlippe auch lösbar an dem Reinigungsgerät festgelegt sein. So kann die Wischlippe nach Wunsch von dem Reinigungsgerät entfernt werden, um beispielsweise eine trockene Reinigung der zu reinigenden Oberfläche mit dem Reinigungsgerät ohne eine Schädigung der Wischlippe durchführen zu können. Die Wischlippe kann an dem Reinigungsgerät form- oder kraftschlüssig festgelegt sein, so dass mehrmaliges Lösen und Wiederherstellen der Verbindung der Wischlippe mit dem Reinigungsgerät möglich ist. In einer weiteren Ausführung der Erfindung ist vorgesehen, dass die Reinigungsmitteleinrichtung einen Reinigungsmitteltank aufweist, wobei die Reinigungsmittelabsaugdüse und die Reinigungsmittelsprühdüse jeweils mit dem Reinigungstank in Verbindung stehen. So kann in dem Reinigungstank ein Vorratstank und ein Schmutztank kombiniert werden, um eine kompakte Bauweise des Reinigungsgeräts zu ermöglichen. Der Reinigungstank kann erfindungsgemäß an der Führungseinheit lösbar festgelegt sein, um eine nachträgliche Entleerung und auch eine Reinigung des Reinigungstanks zu erleichtern.

Um den Verbrauch von Reinigungsmittel zur Reinigung größerer zu reinigenden Oberflächen reduzieren zu können kann der Reinigungstank eine Filtereinheit aufweisen, die das verschmutzte Reinigungsmittel aus dem Schmutztank filtert, bzw. reinigt und in den Vorratstank überführt. Durch einen derartig ausgestalteten Reinigungstank kann das Reinigungsmittel auf eine besonders sparsame Weise wieder aufbereitet werden, so dass größere Oberflächen ohne ein erneutes Nachfüllen von Reinigungsmittel gereinigt werden können.

Erfindungsgemäß kann in dem Reinigungstank oder in dem Vorratstank auch eine Heizeinheit vorgesehen sein, um das zu der Reinigungsmittelsprühdüse geleitete Reinigungsmittel vorab zu erwärmen und dadurch gegebenenfalls eine intensivere Reinigung von besonders anspruchsvollen Oberflächen zu ermöglichen.

Vorteilhafterweise ist erfindungsgemäß vorgesehen, dass das Reinigungsgerät einen Grobschmutzbehälter aufweist, der relativ zu den Reinigungswalzen derart angeordnet ist, dass durch eine Drehung der Reinigungswalzen von der zu reinigenden Oberfläche abgelöste Schmutzpartikel in dem Grobschmutzbehälter aufgefangen werden können. Der Grobschmutzbehälter kann erfindungsgemäß an den oder unmittelbar angrenzend an die Reinigungswalzen angeordnet sein, um möglichst viele Schmutzpartikel auffangen zu können.

Vorteilhafterweise ist eine Grobschmutzbehälteröffnung des Grobschmutzbehälters in Richtung der Reinigungswalzen ausgerichtet. Erfindungsgemäß ist eine Form des Grobschmutzbehälters im Bereich der Grobschmutzbehälteröffnung an den kreisförmigen Querschnitt der Reinigungswalzen angepasst, sodass der Grobschmutzbehälter über den gesamten Öffnungsbereich des Grobschmutzbehälters hinweg in einem konstanten und möglichst engen Abstand zu den Reinigungswalzen angeordnet werden kann. Auf diese Weise kann der von den Reinigungswalzen durch die Drehung der Reinigungswalzen aufgewirbelte oder sich von den Reinigungswalzen lösende Grobschmutz zuverlässig in den Grobschmutzbehälter üuberführt werden.

Um möglichst sämtliche durch die Drehung der Reinigungswalzen in Richtung des Grobschmutzbehälters beschleunigter Schmutzpartikel in den Grobschmutzbehälter zu befördern, ist erfindungsgemäß vorgesehen, dass ein Querschnitt des Grobschmutzbehälters im Bereich der Grobschmutzbehälteröffnung einen viertelkreisförmigen Ausschnitt aufweist, sodass der Grobschmutzbehälter so an dem Reinigungsgerät angeordnet werden kann, dass die Grobschmutzbehälteröffnung einen unteren Bereich der Reinigungswalzen überdeckt, der sich in einem geringen Abstand von dem zu reinigenden Boden bis etwa zu einer durch einen Mittelpunkt der Reinigungswalzen verlaufenden horizontalen Ebene erstreckt. Vorteilhafterweise ist der Grobschmutzbehälter beabstandet zu einer unteren Auflagefläche der Reinigungswalzen zu dem zu reinigenden Boden an dem Reinigungsgerät angeordnet, sodass der Reinigungsbehälter auch bei Reinigung von unebenen Flächen nicht auf dem Boden aufsetzt. Erfindungsgemäß ist der Grobschmutzbehälter oder ein unterer Rand der Grobschmutzbehälteröffnung in einem Abstand von 2mm bis 10mm, vorzugsweise in einem Abstand von 4mm bis 8mm zu der unteren Auflagefläche an dem Reinigungsgerät angeordnet. Um auch Schmutzpartikel in den Grobschmutzbehälter zu überführen, die von den Reinigunsgwalzen in einer unterhalb des beabstandet zur Auflagefläche angeordneten Grobschmutzbehälters verlaufenden Richtung abgestoßen bzw. aufgewirbelt werden, ist erfindungsgemäß vorgesehen, dass an einem unteren Rand der Grobschmutzbehälteröffnung eine sich mindestens abschnittsweise über die Länge der Grobschmutzbehälteröffnung erstreckende elastische Auffanglippe angeordnet ist.

Um an den Reinigungsbürsten anhaftende Grobschmutzpartikel in dem Grobschmutzbehälter aufzufangen und die Reinigungswalzen auf diese Weise von den Grobschmutzpartikeln fortlaufend zu befreien, ist erfindungsgemäß vorgesehen, dass im Bereich der Grobschmutzbehälteröffnung ein Abstreifelement angeordnet ist, dass mit den Reinigungswalzen in Eingriff oder in Anlage gebracht wird, sodass die Grobschmutzpartikel durch das Abstreifelement von den Reinigungswalzen abgestreift und in den Grobschmutzbehälter transportiert werden. Bei dem Abstreifelement kann es sich je nach verwendetem Material der Reinigungswalze erfindungsgemäß um eine Abstreiflippe oder auch eine Abstreifbürste oder ähnliches handeln.

Um den Grobschmutzbehälter nach der durchgeführten Reinigung entleeren zu können, ist erfindungsgemäß vorgesehen, dass der Grobschmutzbehälter lösbar an dem Reinigungsgerät angeordnet ist. Alternativ kann auch eine verschließbare Leerungsöffnung vorgesehen sein, durch die in dem Grobschmutzbehälter aufgefangene Schmutzpartikel entfernt werden können.

Der Grobschmutzbehälter kann besonders vorteilhaft in Kombination mit der Reinigungsmitteleinrichtung verwendet werden. Vorteilhafterweise ist bei Verwendung der Wischlippe diese beabstandet zu den Reinigungswalzen an dem Reinigungsgerät angeordnet, sodass der Grobschmutzbehälter zwischen den Reinigungswalzen und der Wischlippe liegt. Auf diese Weise kann der Grobschmutzbehälter möglichst nah an die Reinigungswalzen herangeführt werden. Da der Grobschmutzbehälter nicht auf dem Boden aufliegt, kann die auf den Boden aufgebrachte Reinigungsflüssigkeit von der ausgehend von den Reinigungswalzen hinter dem Grobschmutzbehälter angeordneten Wischlippe aufgenommen werden. In einer Weiterbildung der Erfindung ist vorgesehen, dass das Reinigungsgerät ein durch eine Kopplungseinrichtung an dem Reinigungsgerät lösbar festgelegtes Reinigungsmodul aufweist. Das Reinigungsmodul kann erfindungsgemäß die Reinigungswalzen und/oder die Wischlippe und/oder die Reinigungsmitteleinspritzdüse und/oder die Reinigungsmittelabsaugdüse und/oder den Grobschmutzbehälter umfassen.

Das Reinigungsmodul kann auf einfache Weise von dem Reinigungsgerät gelöst werden und an dem Reinigungsgerät durch die Kopplungseinrichtung festgelegt werden, so dass ein Auswechseln der beispielsweise mit unterschiedlichen Reinigungswalzen ausgestalteten Reinigungsmodule möglich wird. So kann beispielsweise ein Reinigungsmodul zur nassen Reinigung mit den Reinigungswalzen aus Schaumstoff ohne einen Grobschmutzbehälter durch ein weiteres Reinigungsmodul zur trockenen Reinigung mit den Reinigungswalzen mit Bürsten und mit einem Grobschmutzbehälter ausgewechselt werden.

Die Kopplungsvorrichtung kann dabei das Reinigungsmodul an dem Reinigungsgerät beispielsweise durch eine Schraubverbindung, durch eine Nut-Feder-Verbindung, durch eine Klemmverbindung oder dergleichen lösbar festlegen, so dass das Reinigungsmodul zu einem beliebigen Zeitpunkt von dem Reinigungsgerät gelöst und mit einem weiteren Reinigungsmodul ersetzt werden kann.

Erfindungsgemäß können auch die Reinigungswalzen und/oder die Wischlippe und/oder die Reinigungsmitteleinspritzdüse und/oder die Reinigungsmittelabsaugdüse und/oder den Grobschmutzbehälter an dem Reinigungsmodul lösbar festgelegt sein, um eine Anpassung des Reinigungsmoduls an den gewünschten Reinigungstyp zu ermöglichen.

Erfindungsgemäß kann das Reinigungsgerät eine Strom-, Wasser- und/oder Signalverbindungseinheit aufweisen, um das an dem Reinigungsgerät festgelegte Reinigungsmodul sowie einzelnen Komponenten des Reinigungsmoduls von der Stromquelle, von dem Wassertank und von der Steuerungseinrichtung trennen und mit diesen wieder verbinden zu können.

Weitere vorteilhafte Ausgestaltungen des erfindungsgemäßen Reinigungsgeräts sind anhand der in der Zeichnung dargestellten Ausführungsformen näher erläutert. Es zeigt:
- Fig. 1: eine schematische Seitenansicht eines erfindungsgemäßen Reinigungsgeräts;
- Fig. 2: die Schnittansicht A-A des in Fig. 1 dargestellten Reinigungsgeräts;
- Fig. 3: eine Vorderansicht eines erfindungsgemäßen Reinigungsgeräts;
- Fig. 4: die Schnittansicht B-B des in Fig. 3 dargestellten Reinigungsgeräts;
- Fig. 5: eine schematische Ansicht eines erfindungsgemäßen Reinigungsgeräts mit einem Wassertank;
- Fig. 6: eine schematische Draufsicht an einer gemeinsamen Drehachse angeordneten Reinigungswalzen;
- Fig. 7: eine schematische Draufsicht an getrennten Drehachsen angeordneten Reinigungswalzen.

In Fig. 1 ist eine schematische Seitenansicht eines erfindungsgemäßen Reinigungsgeräts 1 und in Fig. 2 ist die Schnittansicht A-A des in Fig. 1 dargestellten Reinigungsgeräts 1 gezeigt. Das Reinigungsgerät 1 weist zwei nebeneinander angeordnete Reinigungswalzen 2 auf, die an einer Lagerungseinrichtung 3 in entgegengesetzten Richtungen 4 und 5 abstehend um eine gemeinsame Drehachse 6 drehbar gelagert angeordnet sind. Das Reinigungsgerät 1 weist zwei Antriebsmotoren 7 auf, die jeweils innerhalb der Reinigungswalzen 2 angeordnet sind. Durch die Antriebsmotoren 7 können die Reinigungswalzen 2 angetrieben werden und sich um die gemeinsame Drehachse 6 drehen. Die Antriebsmotoren 7 sind getrennt voneinander ansteuerbar, so dass die Reinigungswalzen 2 eine voneinander abweichende Drehgeschwindigkeit aufweisen können, um eine Richtungsführung des Reinigungsgeräts 1 zu erleichtern und auf einfache Weise ohne einen erheblichen Kraftaufwand zu ermöglichen.

Die Reinigungswalzen 2 sind erfindungsgemäß an einander zugewandten Enden 8 an der Lagerungseinrichtung 3 gelagert. Den einander zugewandten Enden 8 gegenüberliegende Enden 9 der Reinigungswalzen 2 bleiben somit frei. Durch freie Stirnflächen der Reinigungswalzen 2 an den nach außen gerichteten Enden 9 kann eine zu reinigende Oberfläche 10 auch entlang von Kanten und in Ecken effektiv gereinigt werden.

Um eine Richtungsführung des Reinigungsgeräts 1 zusätzlich zu erleichtern weist das Reinigungsgerät 1 ein schwenkbares Abstützrad 11 auf. Durch das Abstützrad 11 wird das Gewicht des Reinigungsgeräts 1 zwischen den Reinigungswalzen 2 und dem Abstützrad 11 verteilt.

Das Reinigungsgerät 1 weist erfindungsgemäß auch einen Grobschmutzbehälter 12 auf, in dem durch die Drehung der Reinigungswalzen 2 von der zu reinigenden Oberfläche 10 abgelöste grobe Schmutzpartikel 13 aufgefangen werden können. Um den Grobschmutzbehälter 12 nach der durchgeführten Reinigung leeren zu können, weist der Grobschmutzbehälter 12 eine Behälterfestleganordnung 14 auf, die den Grobschmutzbehälter 12 an dem Reinigungsgerät 1 lösbar festlegt. So kann der Grobschmutzbehälter 12 zu einem beliebigen Zeitpunkt von dem Reinigungsgerät 1 gelöst und auf einfache Weise entleert werden.

Um die zu reinigende Oberfläche 10 mit einem Reinigungsmittel befeuchten zu können, weist das Reinigungsgerät 1 erfindungsgemäß eine Reinigungsmitteleinrichtung 15 mit einer Reinigungsmittelsprühdüse 16 und mit einer Reinigungsmittelabsaugdüse 17 auf. Durch die Reinigungsmitteleinrichtung 15 kann eine besonders intensive Reinigung der zu reinigenden Oberfläche 10 vorgenommen werden und auch feine oder stark anhaftende Schmutzpartikel 13 von der zu reinigenden Oberfläche 10 entfernt werden.

Durch die Reinigungsmittelsprühdüse 16 wird das Reinigungsmittel auf die zu reinigende Oberfläche 10 oder direkt auf die Reinigungswalzen 2 versprüht und das überschüssige Reinigungsmittel anschließend durch die Reinigungsmittelabsaugdüse 17 von der zu reinigenden Oberfläche 10 abgesaugt. Die Reinigungsmittelabsaugdüse 17 ist erfindungsgemäß nahe der zu reinigenden Oberfläche 10 angeordnet, um ein möglichst effektives Absaugen von Reinigungsmittel zu ermöglichen und bei Verwendung eines flüssigen Reinigungsmittels eine Trocknung der zu reinigenden Oberfläche 10 zu beschleunigen.

Um ein Absaugen des Reinigungsmittels von der zu reinigenden Oberfläche 10 weiter zu vereinfachen weist die Reinigungsmittelrichtung 15 eine Wischlippe 18 auf. Die Wischlippe 18 ist erfindungsgemäß aus einem flexiblen Kunststoffmaterial hergestellt und kann auch bei der ungleichmäßigen zu reinigenden Oberfläche 10 das Wasser effektiv abwischen. Die Wasserabsaugdüse 17 ist an der Wischlippe 18 angeordnet, um das Wasser noch effektiver von der zu reinigenden Oberfläche 10 zu entfernen.

Erfindungsgemäß weist das Reinigungsgerät 1 auch eine Walzenfestleganordnung 19 auf, mit der die Reinigungswalzen 2 kraft- und/oder formschlüssig lösbar an dem Reinigungsgerät 1 festgelegt sind. So kann die Walzenfestleganordnung 19 beispielsweise eine Magnet-, Klemm-, Rastfestlegeinheit oder dergleichen aufweisen, um eine lösbare Festlegung der Reinigungswalzen 2 an dem Reinigungsgerät 1 zu ermöglichen.

Fig. 3 zeigt eine Vorderansicht und Fig. 4 zeigt die Schnittansicht B-B des in Fig. 3 dargestellten Reinigungsgeräts 1. Das Reinigungsgerät 1 weist zwei Reinigungswalzen 2 auf, die in Form von Bürsten 20 ausgestaltet sind. Erfindungsgemäß können die Reinigungswalzen 2 auch Schaumstoff- oder Stoffwalzen sein, so dass in Abhängigkeit von der zu reinigenden Oberfläche 10 auch die passenden Reinigungswalzen 2 verwendet werden können.

In Fig. 5 ist eine schematische Ansicht des erfindungsgemäßen Reinigungsgeräts 1 gezeigt. Das Reinigungsgerät 1 weist eine Führungseinheit 21 auf, durch die das Reinigungsgerät 1 an der zu reinigenden Oberfläche 10 durch einen Benutzer geführt werden kann. An der Führungseinheit 21 ist eine mit den Antriebsmotoren 7 datenleitend verbundene Steuerungseinrichtung 22 angeordnet, durch die die Antriebsmotoren 7 gesteuert werden und je nach der gewünschten Führungsrichtung die Drehgeschwindigkeit den Reinigungswalzen 2 vorgegeben werden kann. Die Steuerungseinrichtung 22 ist in Form eines Bedienfelds 23 mit Taster ausgestaltet, um eine Richtungsführung und eine Steuerung des Reinigungsgeräts 1 für den Nutzer besonders einfach auszugestalten.

An der Führungseinheit 21 ist ein Reinigungstank 23 der Reinigungsmitteleinrichtung 15 für ein flüssiges Reinigungsmittel angeordnet, der mit der Reinigungsmittelabsaugdüse 17 und mit der Reinigungsmittelsprühdüse 16 in Verbindung steht. In dem Reinigungstank 23 sind ein Vorratstank 24 und ein Schmutztank 25 angeordnet, die durch eine Reinigungseinheit 26 miteinander verbunden sind. Die Reinigungseinheit 26 reinigt das verschmutzte Reinigungsmittel aus dem Schmutztank 25 und überführt das gereinigte Reinigungsmittel zurück in den Vorratstank 24. Durch eine derartige Ausgestaltung der Reinigungsmitteleinrichtung 15 kann der Verbrauch von Reinigungsmittel reduziert werden und größere Oberflächen ohne Nachfüllen von Reinigungsmittel gereinigt werden.

In Fig. 6 und in Fig. 7 sind Draufsicht auf mögliche Anordnung der Reinigungswalzen 2 an der Lagerungseinrichtung 3 gezeigt. In Fig. 6 sind die Reinigungswalzen 2 an der gemeinsamen Drehachse 6 nebeneinander angeordnet und erfindungsgemäß an der Lagerungseinrichtung 3 drehbar gelagert. In Fig. 7 sind die Reinigungswalzen 2 an zwei Drehachsen 27 und 28 angeordnet und ebenfalls an der Lagerungseinrichtung 3 drehbar gelagert. Durch die erfindungsgemäße Anordnung der Reinigungswalzen 2 an den zwei unterschiedlichen Drehachsen 27 und 28 kann die Richtungsführung des erfindungsgemäßen Reinigungsgeräts 1 zusätzlich beeinflusst und vorgegeben werden.

## Patentansprüche

1. Reinigungsgerät (1) zur Reinigung von Oberflächen (10) mit zwei nebeneinander angeordneten Reinigungswalzen (2), wobei die Reinigungswalzen (2) an einer Lagerungseinrichtung (3) angeordnet sind und wobei die Reinigungswalzen (2) an der Lagerungseinrichtung (3) um Drehachsen (27, 28), die bei einer Verwendung des Reinigungsgeräts (1) parallel zu einer zu reinigenden Oberfläche ausgerichtet sind, drehbar gelagert sind und mit einer Antriebseinrichtung angetrieben werden können, **dadurch gekennzeichnet, dass** das Reinigungsgerät (1) eine Steuerungseinrichtung (22) aufweist, mit welcher von der Antriebseinrichtung auf die Reinigungswalzen (2) übertragene Antriebsleistungen getrennt voneinander vorgebbar sind, so dass durch eine voneinander abweichende Drehgeschwindigkeit der Reinigungswalzen (2) eine Richtungsführung des Reinigungsgeräts (1) erleichtert werden kann.

2. Reinigungsgerät (1) nach Anspruch 1, **dadurch gekennzeichnet, dass** die Reinigungswalzen (2) eine gemeinsame Drehachse (6) aufweisen.

3. Reinigungsgerät (1) nach Anspruch 1 oder 2, **dadurch gekennzeichnet, dass** die Reinigungswalzen (2) an entgegengesetzten Enden (9) freie Stirnflächen aufweisen.

4. Reinigungsgerät (1) nach einem der vorangehenden Ansprüche, **dadurch gekennzeichnet, dass** das Reinigungsgerät (1) zwei Antriebsmotoren (7) aufweist, um die jeweils zugeordnete Reinigungswalze (2) getrennt von der anderen Reinigungswalze (2) antreiben zu können.

5. Reinigungsgerät (1) nach Anspruch 4, **dadurch gekennzeichnet, dass** die Antriebsmotoren (7) innerhalb der jeweils zugeordneten Reinigungswalze (2) angeordnet sind.

6. Reinigungsgerät (1) nach einem der Ansprüche 4 oder 5, **dadurch gekennzeichnet, dass** die Steuerungseinrichtung (22) datenleitend mit den zwei Antriebsmotoren (7) verbunden ist, um diese getrennt ansteuern zu können und durch eine voneinander abweichende Drehgeschwindigkeit der Antriebsmotoren (7) bzw. der jeweils zugeordneten Reinigungswalzen (2) eine Richtungsführung des Reinigungsgeräts (1) zu ermöglichen.

7. Reinigungsgerät (1) nach einem der vorangehenden Ansprüche, **dadurch gekennzeichnet, dass** das Reinigungsgerät (1) mindestens ein schwenkbares Abstützrad (11) aufweist, um durch eine Verschwenkung des Abstützrades (11) eine Richtungsführung des Reinigungsgeräts (1) zu erleichtern.

8. Reinigungsgerät (1) nach Anspruch 7, **dadurch gekennzeichnet, dass** das Abstützrad (11) höhenverstellbar ist, um die auf die zu reinigende Oberfläche (10) durch die Reinigungswalzen (2) wirkende Kraft verändern zu können.

9. Reinigungsgerät (1) nach einem der vorangehenden Ansprüche, **dadurch gekennzeichnet, dass** das Reinigungsgerät (1) eine Walzenfestleganordnung (19) aufweist, durch die die Reinigungswalzen (2) kraft- und/oder formschlüssig lösbar an dem Reinigungsgerät (1) festgelegt sind.

10. Reinigungsgerät (1) nach einem der vorangehenden Ansprüche, **dadurch gekennzeichnet, dass** das Reinigungsgerät (1) eine Reinigungsmitteleinrichtung (15) mit mindestens einer Reinigungsmittelsprühdüse (16) aufweist, so dass bei der Reinigung die zu reinigende Oberfläche (10) oder die Reinigungswalzen (2) befeuchtet werden kann.

11. Reinigungsgerät (1) nach Anspruch 10, **dadurch gekennzeichnet, dass** die Reinigungsmitteleinrichtung (15) mindestens eine Reinigungsmittelabsaugdüse (17) aufweist, so dass bei einer Reinigung das Reinigungsmittel von der zu reinigenden Oberfläche (10) abgesaugt werden kann.

12. Reinigungsgerät (1) nach Anspruch 10 oder 11, **dadurch gekennzeichnet, dass** die Reinigungsmitteleinrichtung (15) eine Wischlippe (18) aufweist, so dass bei einer Reinigung das Reinigungsmittel von der zu reinigenden Oberfläche (10) abgewischt werden kann.

13. Reinigungsgerät (1) nach einem der Ansprüche 10 bis 12, **dadurch gekennzeichnet, dass** die Reinigungsmitteleinrichtung (15) einen Reinigungstank (23) aufweist, wobei die Reinigungsmittelabsaugdüse (17) und die Reinigungsmittelsprühdüse (16) mit dem Reinigungstank (23) in Verbindung stehen.

14. Reinigungsgerät (1) nach einem der vorangehenden Ansprüche, **dadurch gekennzeichnet, dass** das Reinigungsgerät (1) einen Grobschmutzbehälter (12) aufweist, der relativ zu den Reinigungswalzen (2) derart angeordnet ist, dass durch eine Drehung der Reinigungswalzen (2) von der zu reinigenden Oberfläche (10) abgelöste Schmutzpartikel (13) in dem Grobschmutzbehälter (12) aufgefangen werden können.

15. Reinigungsgerät (1) nach einem der vorangehenden Ansprüche, **dadurch gekennzeichnet, dass** das Reinigungsgerät
(1) ein durch eine Kopplungseinrichtung an dem Reinigungsgerät (1) lösbar festgelegtes Reinigungsmodul aufweist, wobei das Reinigungsmodul die Reinigungswalzen
(2) und/oder die Wischlippe (18) und/oder die Reinigungsmitteleinspritzdüse (16) und/oder die Reinigungsmittelabsaugdüse (17) und/oder den Grobschmutzbehälter (12) umfasst.

## Claims

1. Cleaning device (1) for cleaning surfaces (10) with two cleaning rollers (2) arranged next to one another, wherein the cleaning rollers (2) are arranged on a mounting device (3) and wherein the cleaning rollers (2) are mounted on the mounting device (3) to be rotatable about rotary axes (27, 28), which are oriented parallel to a surface to be cleaned in a use of the cleaning device (1), and can be driven by a drive apparatus, **characterized in that** the cleaning device (1) comprises a controller (22), by means of which drive powers transferred from the drive apparatus onto the cleaning rollers (2) can be set separately from one another so that a directional guidance of the cleaning device (1) can be facilitated by a differing rotational speed of the cleaning rollers (2).

2. Cleaning device (1) according to claim 1, **characterized in that** the cleaning rollers (2) comprise a common rotary axis (6).

3. Cleaning device (1) according to claim 1 or 2, **characterized in that** the cleaning rollers (2), on opposite ends (9), comprise free end surfaces.

4. Cleaning device (1) according to one of the preceding claims, **characterized in that** the cleaning device (1) comprises two drive motors (7) in order to in each case be able to drive the assigned cleaning roller (2) separately from the other cleaning roller (2).

5. Cleaning device (1) according to claim 4, **characterized in that** the drive motors (7) are arranged in the interior of the assigned cleaning roller (2).

6. Cleaning device (1) according to one of claims 4 or 5, **characterized in that** the controller (22) is connected to the two drive motors (7) in a data-transmitting manner, to be able to activate said motors separately and enable a directional guidance of the cleaning device (1) by a differing rotational speed of the drive motors (7) and the assigned cleaning rollers (2), respectively.

7. Cleaning device (1) according to one of the preceding claims, **characterized in that** the cleaning device (1) comprises at least one pivotable support wheel (11), to facilitate a directional guidance of the cleaning device (1) by a pivoting of the support wheel (11).

8. Cleaning device (1) according to claim 7, **characterized in that** the support wheel (11) is height-adjustable in order to be able to alter the force acting on the surface (10) to be cleaned by the cleaning rollers (2).

9. Cleaning device (1) according to one of the preceding claims, **characterized in that** the cleaning device (1) comprises a roller securing arrangement (19), by means of which the cleaning rollers (2) are secured to the cleaning device (1) in a releasable force- and/or form-fit manner.

10. Cleaning device (1) according to one of the preceding claims, **characterized in that** the cleaning device (1) comprises a cleaning agent device (15) having at least one cleaning agent spray nozzle (16), so that the surface (10) to be cleaned or the surface rollers (2) can be moistened in a cleaning process.

11. Cleaning device (1) according to claim 10, **characterized in that** the cleaning agent device (15) comprises at least one cleaning agent suction nozzle (17), so that the cleaning agent can be suctioned from the surface (10) to be cleaned in a cleaning process.

12. Cleaning device (1) according to claim 10 or 11, **characterized in that** the cleaning agent device (15) comprises a wiper lip (18), so that the cleaning agent can be wiped-off from the surface (10) to be cleaned in a cleaning process.

13. Cleaning device (1) according to one of claims 10 to 12, **characterized in that** the cleaning agent device (15) comprises a cleaning tank (23), wherein the cleaning agent suction nozzle (17) and the cleaning agent spray nozzle (16) are connected to the cleaning tank (23).

14. Cleaning device (1) according to one of the preceding claims, **characterized in that** the cleaning device (1) comprises a container for coarse dirt (12), which is arranged with respect to the cleaning rollers (2) in such a way that by a rotation of the cleaning rollers (2), dirt particles (13) removed from the surface (10) to be cleaned can be collected in the container (12) for coarse dirt.

15. Cleaning device (1) according to one of the preceding claims, **characterized in that** the cleaning device (1) comprises a cleaning module (1) releasably secured to the cleaning device (1) by a coupling device, wherein the cleaning module includes the cleaning rollers (2) and/or the wiper lip (18) and/or the cleaning agent injection nozzle (16) and/or the cleaning agent suction nozzle (17) and/or the container for coarse dirt (12).

## Revendications

1. Appareil de nettoyage (1) destiné au nettoyage de surfaces (10), comprenant deux rouleaux de nettoyage (2) disposés l'un à côté de l'autre, les rouleaux de nettoyage (2) étant disposés sur un dispositif de logement (3), et les rouleaux de nettoyage (2) sur le dispositif de logement (3) étant logés de manière rotative autour d'axes de rotation (27, 28) lesquels, lors d'une utilisation de l'appareil de nettoyage (1), sont orientés parallèlement à une surface à nettoyer et peuvent être entraînés par un dispositif d'entraînement, **caractérisé en ce que** l'appareil de nettoyage (1) présente un dispositif de commande (22) à l'aide duquel des puissances motrices transmises sur les rouleaux de nettoyage (2) par le dispositif d'entraînement peuvent être définies séparément les unes des autres, de sorte qu'en raison d'une vitesse de rotation des rouleaux de nettoyage (2), différente l'une de l'autre, un guidage de direction de l'appareil de nettoyage (1) peut être facilité.

2. Appareil de nettoyage (1) selon la revendication 1, **caractérisé en ce que** les rouleaux de nettoyage (2) présentent un axe de rotation (6) commun.

3. Appareil de nettoyage (1) selon la revendication 1 ou 2, **caractérisé en ce que** les rouleaux de nettoyage (2) présentent des surfaces frontales libres sur des extrémités opposées (9).

4. Appareil de nettoyage (1) selon l'une quelconque des revendications précédentes, **caractérisé en ce que** l'appareil de nettoyage (1) présente deux moteurs d'entraînement (7) afin de pouvoir entraîner le rouleau de nettoyage (2) respectivement associé de manière séparée de l'autre rouleau de nettoyage (2).

5. Appareil de nettoyage (1) selon la revendication 4, **caractérisé en ce que** les moteurs d'entraînement (7) sont disposés à l'intérieur du rouleau de nettoyage (2) respectivement associé.

6. Appareil de nettoyage (1) selon l'une quelconque des revendications 4 ou 5, **caractérisé en ce que** le dispositif de commande (22) est relié aux deux moteurs d'entraînement (7) en transmettant des données afin de pouvoir commander ceux-ci de manière séparée et, en raison d'une vitesse de rotation des moteurs d'entraînement (7) ou des rouleaux de nettoyage (2) respectivement associés, différente l'une de l'autre, afin de permettre un guidage de direction de l'appareil de nettoyage (1).

7. Appareil de nettoyage (1) selon l'une quelconque des revendications précédentes, **caractérisé en ce que** l'appareil de nettoyage (1) présente au moins une roue de support (11) pivotable afin de faciliter un guidage de direction de l'appareil de nettoyage (1) par un pivotement de la roue de support (11).

8. Appareil de nettoyage (1) selon la revendication 7, **caractérisé en ce que** la roue de support (11) est réglable en hauteur afin de pouvoir modifier la force agissant sur la surface (10) à nettoyer par les rouleaux de nettoyage (2).

9. Appareil de nettoyage (1) selon l'une quelconque des revendications précédentes, **caractérisé en ce que** l'appareil de nettoyage (1) présente un agencement de fixation de rouleaux (19) au moyen duquel les rouleaux de nettoyage (2) sont fixés par adhérence de force et/ou de forme sur l'appareil de nettoyage (1) de manière amovible.

10. Appareil de nettoyage (1) selon l'une quelconque des revendications précédentes, **caractérisé en ce que** l'appareil de nettoyage (1) présente un dispositif de détergent (15) comprenant au moins une buse de pulvérisation de détergent (16), de sorte que lors du nettoyage, la surface (10) à nettoyer ou les rouleaux de nettoyage (2) peut/peuvent être humidifié(s).

11. Appareil de nettoyage (1) selon la revendication 10, **caractérisé en ce que** le dispositif de détergent (15) présente au moins une buse d'aspiration de détergent (17), de sorte que lors d'un nettoyage, le détergent peut être aspiré de la surface (10) à nettoyer.

12. Appareil de nettoyage (1) selon la revendication 10 ou 11, **caractérisé en ce que** le dispositif de détergent (15) présente une lèvre d'essuyage (18), de sorte que lors d'un nettoyage, le détergent peut être essuyé de la surface (10) à nettoyer.

13. Appareil de nettoyage (1) selon l'une quelconque des revendications 10 à 12, **caractérisé en ce que** le dispositif de détergent (15) présente un réservoir de nettoyage (23), la buse d'aspiration de détergent (17) et la buse de pulvérisation de détergent (16) étant en liaison avec le réservoir de nettoyage (23).

14. Appareil de nettoyage (1) selon l'une quelconque des revendications précédentes, **caractérisé en ce que** l'appareil de nettoyage (1) présente un récipient de saletés grossières (12) qui est disposé de manière relative par rapport aux rouleaux de nettoyage (2) de façon à ce qu'en raison d'une rotation des rouleaux de nettoyage (2), les particules de saleté (13) détachées de la surface (10) à nettoyer puissent être recueillies dans le récipient de saletés grossières (12).

15. Appareil de nettoyage (1) selon l'une quelconque des revendications précédentes, **caractérisé en ce que** l'appareil de nettoyage (1) présente un module de nettoyage fixé de manière amovible sur l'appareil de nettoyage (1) au moyen d'un dispositif d'accouplement, le module de nettoyage comprenant les rouleaux de nettoyage (2) et/ou la lèvre d'essuyage (18) et/ou la buse de pulvérisation de détergent (16) et/ou la buse d'aspiration de détergent (17) et/ou le récipient de saletés grossières (12).
